# DEMANDE DE BREVET EUROPEEN

(11) **EP 1 306 621 A1**
(43) Date de publication de la demande: **02.05.2003**
(21) Numéro de dépôt: 01870230.8
(22) Date de dépôt: 29.10.2001
(51) Int. Cl.: F24C 7/06

(54) **Elément chauffant plan pour appareil de remise en température d'aliments**

(71) Demandeur: Nutri Pack Belgique S.A., 4141 Louveigne (BE)
(72) Inventeur: Lizen, Christian, 4910 Theux (BE)
(74) Mandataire: Van Malderen, Michel

(57) **Abrégé**

La présente invention se rapporte à un élément chauffant plan (2), de préférence une étagère amovible, pour four de remise en température destiné à l'alimentation collective et/ou d'entreprise en liaison froide, caractérisé en ce qu'il comprend :
- un berceau support inférieur (20) en métal, de préférence en aluminium ou acier inoxydable, pouvant comprendre une plaque support inférieure en verre sodique borosilicate ou en vitrocéramique ;
- une plaque support supérieure (21), de préférence en verre sodique borosilicate ou en vitrocéramique, en appui sur ledit berceau inférieur (20), et dont la face tournée vers le haut est destinée à recevoir des ustensiles de cuisson ;
- une source de chaleur par conduction (22) et/ou une source de chaleur par rayonnement (23), disposée(s) en plan, parallèlement auxdits supports (20, 21).

## Description

### Objet de l'invention

La présente invention se rapporte à un nouvel appareil de remise en température, de préférence un four, pour l'utilisation dans le domaine de l'alimentation destinée aux collectivités, en particulier à caractère social (écoles, hôpitaux, établissements pénitentiaires, etc.) ou commercial (par exemple cantines d'entreprise).

### Etat de la technique

On connaît des plaques de chauffe, cuisson ou d'autres dispositifs de chauffe à base de matériau vitrocéramique.

Un matériau vitrocéramique est un produit céramique obtenu par des techniques verrières et constitué de microcristaux dispersés dans une phase vitreuse.

On connaît en outre une plaque de chauffe se présentant sous forme d'une feuille vitrocéramique sur la face inférieure de laquelle un film épais conducteur, d'une épaisseur de l'ordre de 10 µm, jouant le rôle de résistance électrique, est appliqué par exemple au moyen d'une technique sérigraphique. La face inférieure est la face opposée à la face de cuisson de la plaque, où sont déposés les ustensiles tels que marmites, poêles, etc. Ce film est parfois isolé électriquement de la plaque vitrocéramique.

En particulier, la Demanderesse a déposé la demande de brevet européen n° EP-A-0 861 014, qui propose une plaque de cuisson vitrocéramique pourvue sur sa face inférieure d'un dépôt d'émaux formant un circuit conducteur de l'électricité. Celui-ci, appelé "pâte d'argent", est obtenu à partir d'un mélange comprenant une matière frittée, de préférence à base de borosilicate avec éventuellement utilisation conjointe d'une poudre de palladium qui subit une oxydation pour donner un élément actif, ainsi que d'agents mouillants qui se volatilisent pendant la fabrication et qui facilitent l'obtention d'une viscosité adéquate. La substance conductrice de l'électricité est de préférence de l'argent finement divisé, qui intervient à hauteur de 70% environ dans la composition de la pâte d'argent.

Les plaques de chauffe vitrocéramique sont utilisées typiquement jusqu'à une température de 500°C. Elles peuvent accepter des chocs thermiques allant jusqu'à 750°C.

Un matériau satisfaisant à de telles exigences, et donc fort coûteux, n'est pas toujours requis dans la confection de plaques chauffantes ou fours. Ainsi, c'est le cas pour les équipements de remise en température basés sur le concept de "liaison froide".

Les définitions et dispositions réglementaires mentionnées ci-après sont basées notamment sur la réglementation européenne et française (Arrêté ministériel du 29.09.1997, marque "NF Hygiène Alimentaire"), relative aux conditions d'hygiène applicables dans les établissements de restauration collective à caractère social.

Une préparation culinaire élaborée à l'avance est une préparation élaborée par un établissement de restauration collective et dont la consommation a notamment lieu en dehors des locaux attenants à la cuisine. Selon que cette préparation est conservée, en attendant consommation, par le froid ou la chaleur, on parle de liaison froide ou chaude respectivement.

Dans le cas de la liaison froide de denrées réfrigérées, les aliments, après avoir été cuisinés normalement, sont refroidis très rapidement afin d'être ramenés à 3°C le plus rapidement possible, ce qui permet une conservation de plusieurs jours avant consommation.

Le temps de remise en température requis doit être inférieur ou égal à 60 minutes pour la remise en température de denrées réfrigérées de +3°C à minimum +63°C.

La liaison froide présente de nombreux avantages dans le cadre du service à la clientèle, comme la possibilité d'offrir un grand choix de plats, l'absence de déchets et de gaspillage et la préparation effectuée en un temps raisonnable. Elle présente en outre des avantages économiques, dans la mesure où l'approvisionnement en aliments peut se faire dans un pays donné (par ex. le boeuf en Amérique latine) et la confection des plats peut se faire dans un autre pays, éventuellement à faible coût de main d'oeuvre.

La remise en température dans le cadre de la liaison froide exige une température finale d'au moins 63°C à coeur, selon les normes, pour des aliments réfrigérés, donc ni congelés ni pasteurisés, ce qui demande une température maximale de l'élément chauffant de l'ordre de 150°C (pour des récipients en polypropylène, dont la température de fusion peut déjà être de 140°C, dans le cas présent). On comprend que dans ce cas la vitrocéramique ne se justifie pas nécessairement.

Afin de réduire le coût des éléments chauffants, on pourrait imaginer de recourir à du verre trempé pour remplacer la vitrocéramique. En effet, la technique d'application d'une pâte d'argent émaillée conductrice sur le verre trempé est bien connue, en particulier dans le domaine automobile (ex. lunettes arrières dégivrantes). Toutefois, le choc thermique admissible pour le verre trempé est de l'ordre de 85°C. Ceci en limite donc fortement son usage pour l'application spécifique de remise en température d'aliments. De plus les caractéristiques mécaniques sont plus faibles.

Par rapport à la vitrocéramique, un autre type de problèmes se pose lors de la remise en température de certains plats destinés à la liaison froide. En effet, dans le cas de la remise en température de pommes frites (en 45 min. ou en 2 min. 30) ou encore de la réalisation de gratin, un transfert de chaleur au départ de l'élément chauffant vers la nourriture par simple conduction s'avère insuffisant.

Dans le cas des frites ou du gratin (par exemple le "gratin dauphinois"), la cuisson devrait s'effectuer en effet également ou surtout à la surface opposée à l'élément chauffant sur lequel les récipients contenant de la nourriture sont déposés. Les températures à atteindre en surface sont plus élevées afin de procurer à l'aliment un caractère croustillant.

De plus, pour les pommes frites remises en température indépendamment des autres composantes du repas, le temps souhaité est typiquement de 2 min. 30 pour 2 kg de pommes frites.

Dans le cas précis des pommes frites ou autres fritures, l'utilisation d'huile ou de graisse sera vraisemblablement amenée à être éliminée à terme en recourant à de nouvelles techniques de cuisson, pour des raisons diététiques, à la demande du consommateur et des associations en faveur de la santé.

On connaît également l'utilisation d'air chaud dans des fours à air pulsé, mais celle-ci présente un certain nombre d'inconvénients :
- ces fours sont de très grande taille et de forte puissance ;
- ils sont difficiles à nettoyer, le nettoyage étant en outre rendu obligatoire et strictement réglementé par les normes d'hygiène en vigueur (par ex. NF Hygiène Alimentaire) ;
- ils dessèchent les aliments et la chauffe manque de précision ;
- ils sont coûteux ;
- on ne peut éviter la présence d'odeurs ;
- la cuisson en surface est trop faible.

### Buts de l'invention

La présente invention vise à fournir une solution qui permette de s'affranchir des problèmes relevés dans l'état de la technique.

En particulier, l'invention vise à fournir un type de plaque chauffante ou de cuisson spécialement adapté aux températures et délais requis dans le domaine de remise en température à usage de la restauration collective et de la restauration d'entreprise.

Un but complémentaire de l'invention est de fournir un dispositif de chauffage ou four adapté à la remise en température d'aliments tels que les frites et les plats gratinés .

### Principaux éléments caractéristiques de l'invention

La présente invention concerne un élément chauffant plan, de préférence une étagère amovible, pour four de remise en température destiné à l'alimentation collective et/ou d'entreprise en liaison froide, caractérisé en ce qu'il comprend :
- un berceau support inférieur en métal, de préférence en aluminium ou acier inoxydable, pouvant comprendre une plaque support inférieure en verre sodique borosilicate ou en vitrocéramique ;
- une plaque support supérieure, de préférence en verre sodique borosilicate ou en vitrocéramique, en appui sur ledit berceau inférieur, et dont la face tournée vers le haut est destinée à recevoir des ustensiles de cuisson ;
- une source de chaleur par conduction et/ou une source de chaleur par rayonnement, disposée(s) en plan, parallèlement auxdits supports.

Selon l'invention, la source de chaleur par conduction comprend un dépôt d'émail adhérant à la face tournée vers le bas de ladite plaque support supérieure et contenant au moins une substance conductrice de l'électricité de manière à former un circuit conducteur.

Selon une première forme d'exécution préférée de l'invention, la source de chaleur par rayonnement comprend une pluralité de lampes halogènes à incandescence intégrées dans ledit berceau inférieur en métal, les lampes halogènes présentant avantageusement un maximum de puissance spectrale dans l'infrarouge compris entre 1 et 1,5 µm.

Selon une deuxième forme d'exécution préférée de l'invention, la source de chaleur par rayonnement est un circuit de chauffe pouvant porter la plaque inférieure en verre sodique borosilicate ou vitrocéramique à une température d'environ 200°C.

Avantageusement, le dépôt d'émail constituant ledit circuit conducteur est obtenu à base d'un mélange de matière frittée sans plomb, comprenant de préférence des particules de verre borosilicate finement divisées, de la poudre de palladium, des particules de pigment finement divisées et au moins un liant organique, et d'une substance conductrice de l'électricité, de préférence de l'argent métallique finement divisé.

Dans la pratique, le circuit conducteur se présente sous forme d'une bande ou d'un film continu dont l'épaisseur est de l'ordre de 10 µm et isolé électriquement desdites plaques support par une glaçure, un émail de décoration ou une couche de peinture résistant à des températures élevées et présentant un coefficient de dilatation adapté.

Un autre aspect de la présente invention concerne un appareil chauffant, de préférence un four, destiné à l'alimentation collective et/ou d'entreprise, pour la remise en température de préparations culinaires élaborées à l'avance, dans le cadre de la liaison froide, c'est-à-dire pour une augmentation de température à coeur d'aliments réfrigérés s'étalant de +3°C à minimum +63°C et en un temps inférieur ou égal à 60 minutes, caractérisé en ce qu'il comprend une pluralité d'éléments chauffants par conduction et/ou rayonnement, disposés en étagères parallèles les unes aux autres.

Selon une caractéristique de l'invention, les éléments chauffants sont solidarisés, de manière fixe ou démontable, à au moins une paroi interne dudit appareil au moyen de glissières, gradins ou échelles par l'intermédiaire de montants ou crémaillères.

L'appareil de l'invention peut comprendre une source complémentaire de chaleur par rayonnement, de préférence une pluralité de lampes halogènes à incandescence, disposée en plan dans la paroi supérieure interne dudit appareil.

Notamment en ce qui concerne la régulation de l'appareil en température, il s'avère particulièrement avantageux que les plans chauffants par conduction et les plans de sources de rayonnement soient disposés de manière alternée dans la direction verticale dudit appareil.

L'appareil de l'invention permet d'obtenir un temps de remise en température total pour tous les aliments d'une préparation culinaire élaborée à l'avance dans le cadre de la liaison froide qui soit sensiblement inférieur à 45 minutes.

Dans le cadre de la présente invention, la température maximale des éléments chauffants peut être de l'ordre de 140°C pour les éléments chauffants par conduction et de l'ordre de 200°C pour les éléments chauffants par rayonnement, de manière telle que la température finale à coeur des aliments soit d'au moins 63°C.

Selon une forme d'exécution particulièrement avantageuse de l'invention, cet appareil comprend au moins une plaque de verre sodique borosilicate ou de vitrocéramique, dépourvue de circuit conducteur chauffant, prise en sandwich entre une source de chaleur supérieure par rayonnement et une source de chaleur inférieure par rayonnement.

Ces sources de chaleur supérieure et inférieure, de préférence une pluralité de lampes halogènes à incandescence, sont avantageusement munies chacune d'un réflecteur permettant de confiner la chaleur produite au niveau de ladite plaque. Le réflecteur peut être soit une plaque métallique polie réfléchissant la chaleur, soit une plaque métallique munie d'un revêtement de préférence noir absorbant la chaleur.

### Brève description des figures

La figure 1 représente schématiquement une vue en perspective d'un four de remise en température intégré selon la présente invention.

La figure 2 représente un élément chauffant plan constitué d'une plaque en acier inoxydable (Fig.2.a) surmontée d'une plaque en verre borosilicate sérigraphié (Fig.2.b).

La figure 3 représente le détail du circuit sérigraphié de résistance chauffante.

La figure 4 représente le détail de tubes halogènes disposés dans le support en acier inoxydable.

La figure 5 représente une forme d'exécution préférée de l'invention où un élément chauffant par conduction, tel qu'une plaque de verre borosilicate, est pris en sandwich entre deux plaques à haut pouvoir rayonnant, de préférence portant des tubes halogènes .

La figure 6 représente une autre forme d'exécution permettant la réalisation de gratins et la remise en température de frites en 45 min.

La figure 7 représente encore une autre forme d'exécution permettant la remise en température de frites en 2 min. 30.

### Description d'une forme d'exécution préférée de l'invention

Les plaques en vitrocéramique sont très performantes du point de vue choc thermique et résistance mécanique mais sont aussi très coûteuses.

L'idée maîtresse à la base de l'invention est de remplacer, pour une application de remise d'aliments en température, ces plaques en vitrocéramique par des plaques d'aspect similaire, à base de verre borosilicate.

On définit le verre borosilicate comme un verre sodique présentant dans sa composition approximativement 5% d'oxyde de bore. Ce verre est également connu sous le nom commercial Pyrex™ (Corning N° 7740).

Le verre borosilicate a un comportement très similaire à la vitrocéramique, par exemple au niveau de l'adhérence de la pâte d'argent. Par contre, il est beaucoup moins coûteux et, contrairement au verre trempé, il supporte sans problème des chocs thermiques de l'ordre de 175°C. Il peut en outre être chauffé en continu à plus de 400°C.

Le coefficient de dilatation de la vitrocéramique est très faible, ce qui pose des problèmes au niveau de l'émaillage du circuit de chauffe en pâte d'argent. Il est difficile d'obtenir des pâtes d'argent dont le coefficient de dilatation est si faible. Le coefficient de dilatation du borosilicate est plus proche de celui des pâtes d'argent commerciales, donc faciles à se procurer. Les éléments chauffants en borosilicate présentent donc des caractéristiques très intéressantes pour cette application .

La figure 1 donne une vue en perspective d'un four 1 de remise en température intégré selon la présente invention. Celui-ci comprend un certain nombre d'éléments chauffants plans 2, disposés horizontalement, une carte relais et un timer 3, un circuit de commande 5, un câble plat 4 reliant ladite carte 3 et ledit circuit 5, des portes 6, un panneau arrière 7, un sectionneur 8 et un bornier 9. Un piétement 10 peut être prévu.

L'élément chauffant plan proprement dit est constitué d'une plaque en métal 20, par exemple en acier inoxydable ou en aluminium (Fig.2.a) sur laquelle est déposée la plaque de verre borosilicate 21 (Fig.2.b) sur laquelle est sérigraphié le circuit conducteur 22 (Fig.3).

La composition de la pâte d'argent est par exemple comme décrite dans la demande de brevet européen n° EP-A-0 861 014.

Comme représenté à la figure 6, l'élément chauffant peut aussi présenter à sa partie inférieure une plaque de verre borosilicate 20, qui remplace le fond métallique en inox ou aluminium, et qui est portée par le circuit de chauffe 23 à une température maximum de l'ordre de 200°C. Ce verre va alors procurer un chauffage par rayonnement 11 pour les aliments de l'étage inférieur du four.

Dans la configuration de la figure 2.a, le support métallique 20 va en fonctionnement atteindre une température maximale de l'ordre de 130°C ce qui lui permet d'émettre un rayonnement peut-être assez faible mais qui favorise de manière sensible la remise en température des aliments de l'étage inférieur.

Les aliments sont disposés dans des bacs ou barquettes 12, très souvent en polypropylène pour la liaison froide, que l'on place sur les plaques de verre 21.

De manière particulièrement avantageuse, on peut prévoir dans la plaque d'acier inoxydable 20 un logement permettant le montage d'une source de chaleur 23 constituée de tubes halogènes 25 (Fig.4).

L'utilisation de tubes halogènes permet de procéder à la mise en température et préparation finale d'aliments tels que pommes frites et gratin 15.

De plus, la plaque support en métal peut faire office de réflecteur 26 qui réfléchit avantageusement la chaleur et le rayonnement émis (Fig.7). La plaque 26 peut être également pourvue d'un revêtement noir pour absorber le rayonnement et ainsi être portée à une température allant jusqu'à 150°C par exemple.

Comme décrit à la figure 6 et déjà mentionné ci-dessus, pour certaines applications du four de l'invention, il est avantageux de remplacer les tubes halogènes par un verre borosilicate additionnel muni d'un circuit de chauffe propre qui le porte à une température de l'ordre de 200°C.

Chaque élément chauffant 2 présente alors une fonction de chauffe par conduction, au travers de la résistance chauffante 22 et une fonction de chauffage par rayonnement, grâce aux tubes halogènes 25 disposés sous la plaque de verre borosilicate 21 ou à une deuxième plaque borosilicate 20 munie également d'un circuit de chauffe 23.

Selon une variante de l'invention, chaque plat à remettre en température peut également être soumis à la chauffe par rayonnement des tubes halogène en disposant lesdits tubes en deux couches prenant chaque support chauffant en "sandwich". Cette disposition est typiquement celle utilisée pour une remise en température de frites congelées en 2 min 30. La puissance de chauffe correspond dans ce cas à environ 5 kW. En particulier, un plan de tubes halogènes peut être disposé dans la face supérieure du four 1.

Selon une autre variante préférée d'exécution, la plaque de verre 21 peut être dépourvue de circuit conducteur chauffant 22. Dans ce cas, on peut choisir la longueur d'onde des tubes rayonnants, situés d'un seul côté ou de part et d'autre de ladite plaque 21, pour qu'une partie du rayonnement (par ex. 80%) traverse la plaque et que la partie restante (par ex. 20%) soit absorbée par celle-ci et en augmente la température.

Dans un cas d'exécution encore particulièrement préféré de l'invention, les tubes halogènes ou la plaque additionnelle en verre borosilicate portée à 200°C peuvent être disposés uniquement dans la face supérieure interne du four. Dès lors, la plaque chauffante directement en dessous de cette face supérieure accueillera avantageusement les aliments destinés à une remise en température tels que les frites ou les plats à gratiner.

Les courbes d'émission des tubes halogènes de chauffage disponibles dans le commerce sont parfaitement compatibles avec les courbes de transmission aussi bien pour la vitrocéramique que pour le verre borosilicate. Ainsi, la distribution de puissance spectrale dans l'infrarouge d'une lampe à filament de tungstène à pleine puissance (2400K) présente un maximum au voisinage de 1 - 1,2 micron. A cette longueur d'onde, le coefficient de transmission de la vitrocéramique est de l'ordre de 85-90% et celui du verre borosilicate est de l'ordre de 90%, ce qui correspond dans les deux cas au maximum de transmission.

Le four intégré selon la présente invention a l'avantage d'être d'une taille environ deux fois moindre celle des fours à air pulsé se trouvant sur le marché. Il présente en outre une meilleure qualité et une plus grande précision de remise en température, en particulier dans le cas de certains types d'aliments (ex. ravioli, potage, etc.). La remise en température de +3°C à +63°C peut être effectuée en un temps nettement inférieur à celui imposé par la réglementation en vigueur et qui est de 60 min., à savoir un temps compris entre 30 et 45 minutes, ce qui permet une meilleure conservation des propriétés organoleptiques des aliments.

On obtient en outre une remise en température rapide dans le cas de pommes frites, de qualité en ce qui concerne les gratins et ce grâce à la présence d'au moins un étage de chauffe à plafond rayonnant, éventuellement amovible. La configuration particulière où chaque plaque de chauffe par conduction est surmontée ou prise en sandwich par des éléments rayonnants est particulièrement avantageuse du point de vue de la régulation de température. On a en effet dans ce cas une bien meilleure distribution de l'absorption d'énergie par la barquette contenant la nourriture.
Un prototype de four de ce type a été mis au point, en particulier en vue de la remise en température de frites. Ce four a une puissance de 7,2 kW et peut démarrer à froid sans préchauffage. Il permet de porter des frites congelées à une température de plus de 100°C à coeur en 2 min. 30. Pour l'application présente, ce four est beaucoup plus avantageux que les fours de l'état de la technique, par exemple d'une puissance de chauffe 18 kW et avec 20 minutes de préchauffage, qui sont pratiquement inutilisables.

Avantageusement, selon l'invention, on peut combiner, dans un four unique, des éléments chauffants à conduction (plaques chauffantes) et des éléments chauffants à rayonnement (tubes halogènes ou verre borosilicate porté à 200°C). Ainsi l'ajout d'éléments rayonnants peut augmenter jusqu'à 40% le rendement du four de remise en température.

Le four de l'invention peut avantageusement être disposé sur pieds ou être monté sur chariot ou armoire à roulettes. Cette dernière configuration est particulièrement intéressante pour les collectivités telles que hôpitaux, prisons, etc. Dans un tel four-chariot, on peut maintenir, grâce à l'inertie thermique du verre, une température pratiquement constante durant une heure, une fois l'alimentation coupée.

## Revendications

1. Elément chauffant plan (2), de préférence étagère amovible, pour four de remise en température destiné à l'alimentation collective et/ou d'entreprise en liaison froide, **caractérisé en ce qu'**il comprend :
- un berceau support inférieur (20) en métal, de préférence en aluminium ou acier inoxydable, pouvant comprendre une plaque support inférieure en verre sodique borosilicate ou en vitrocéramique ;
- une plaque support supérieure (21), de préférence en verre sodique borosilicate ou en vitrocéramique, en appui sur ledit berceau inférieur (20), et dont la face tournée vers le haut est destinée à recevoir des ustensiles de cuisson ;
- une source de chaleur par conduction (22) et/ou une source de chaleur par rayonnement (23), disposée(s) en plan, parallèlement auxdits supports (20, 21).

2. Elément chauffant selon la revendication 1, **caractérisé en ce que** la source de chaleur par conduction (22) comprend un dépôt d'émail adhérant à la face tournée vers le bas de ladite plaque support supérieure (21) et contenant au moins une substance conductrice de l'électricité de manière à former un circuit conducteur (24).

3. Elément chauffant selon la revendication 1 ou 2, **caractérisé en ce que** la source de chaleur par rayonnement (23) comprend une pluralité de lampes halogènes à incandescence (25) intégrées dans ledit berceau inférieur en métal (20).

4. Elément chauffant selon la revendication 1 ou 2, **caractérisé en ce que** la source de chaleur par rayonnement (23) est un circuit de chauffe pouvant porter la plaque inférieure en verre sodique borosilicate ou vitrocéramique (20) à une température d'environ 200°C.

5. Elément chauffant selon l'une quelconque des revendication 2 à 4, **caractérisé en ce que** le dépôt d'émail constituant ledit circuit conducteur (24) est obtenu à base d'un mélange de matière frittée sans plomb, comprenant de préférence des particules de verre borosilicate finement divisées, de la poudre de palladium, des particules de pigment finement divisées et au moins un liant organique, et d'une substance conductrice de l'électricité, de préférence de l'argent métallique finement divisé.

6. Elément chauffant selon l'une quelconque des revendications 2 à 5, **caractérisé en ce que** ledit circuit conducteur (24) se présente sous forme d'une bande ou d'un film continu dont l'épaisseur est de l'ordre de 10 µm et isolé électriquement desdites plaques support (20, 21) par une glaçure, un émail de décoration ou une couche de peinture résistant à des températures élevées et présentant un coefficient de dilatation adapté.

7. Elément chauffant selon la revendication 3, **caractérisé en ce que** lesdites lampes halogènes (25) présentent un maximum de puissance spectrale dans l'infrarouge compris entre 1 et 1,5 µm.

8. Appareil chauffant, de préférence four, destiné à l'alimentation collective et/ou d'entreprise, pour la remise en température de préparations culinaires élaborées à l'avance, dans le cadre de la liaison froide, c'est-à-dire pour une augmentation de température à coeur d'aliments réfrigérés s'étalant de +3°C à minimum +63°C et en un temps inférieur ou égal à 60 minutes, **caractérisé en ce qu'**il comprend une pluralité d'éléments chauffants (2) par conduction et/ou rayonnement selon l'une quelconque des revendications 1 à 7, disposés en étagères parallèles les unes aux autres.

9. Appareil selon la revendication 8, **caractérisé en ce que** lesdits éléments chauffants (2) sont solidarisés, de manière fixe ou démontable, à au moins une paroi interne dudit appareil au moyen de glissières, gradins ou échelles par l'intermédiaire de montants ou crémaillères.

10. Appareil selon la revendication 8 ou 9, **caractérisé en ce qu'**une source complémentaire de chaleur par rayonnement (23), de préférence une pluralité de lampes halogènes à incandescence, est disposée en plan dans la paroi supérieure interne dudit appareil.

11. Appareil selon l'une quelconque des revendications 8 à 10, **caractérisé en ce que** lesdits plans chauffants par conduction (21, 22) et lesdits plans de sources de rayonnement (23 ou 20, 23) sont disposés de manière alternée dans la direction verticale dudit appareil.

12. Appareil selon l'une quelconque des revendications 8 à 11, **caractérisé en ce que** le temps de remise en température total pour tous les aliments d'une préparation culinaire élaborée à l'avance dans le cadre de la liaison froide est inférieur à 45 minutes.

13. Appareil selon l'une quelconque des revendications 8 à 12, **caractérisé en ce que** la température maximale des éléments chauffants est de l'ordre de 140°C pour les éléments chauffants par conduction et de l'ordre de 200°C pour les éléments chauffants par rayonnement.

14. Appareil selon l'une quelconque des revendications 8 à 13, **caractérisé en ce que** la température finale à coeur des aliments est d'au moins 63°C.

15. Appareil selon la revendication 11, **caractérisé en ce qu'**il comprend au moins une plaque de verre sodique borosilicate ou de vitrocéramique (21), dépourvue de circuit conducteur chauffant (22), prise en sandwich entre une source de chaleur supérieure par rayonnement (25A) et une source de chaleur inférieure par rayonnement (25B).

16. Appareil selon la revendication 15, **caractérisé en ce que** lesdites sources de chaleur supérieure (25A) et inférieure (25B), de préférence une pluralité de lampes halogènes à incandescence, sont munies chacune d'un réflecteur (26) permettant de confiner la chaleur produite au niveau de ladite plaque (21).

17. Appareil selon la revendication 16, **caractérisé en ce que** ledit réflecteur (26) est une plaque métallique polie réfléchissant la chaleur.

18. Appareil selon la revendication 16, **caractérisé en ce que** ledit réflecteur (26) est une plaque métallique munie d'un revêtement de préférence noir absorbant la chaleur.

19. Utilisation d'un appareil chauffant selon l'une quelconque des revendications 8 à 18, pour la remise en température, dans le domaine de l'alimentation collective et/ou d'entreprise, de préparations culinaires élaborées à l'avance, dans le cadre de la liaison froide, c'est-à-dire présentant une augmentation de température à coeur d'aliments réfrigérés s'étalant de +3°C à minimum +63°C et en un temps inférieur ou égal à 60 minutes.
